# EUROPÄISCHE PATENTANMELDUNG

(11) **EP 3 220 073 A1**
(43) Veröffentlichungstag der Anmeldung: **20.09.2017**
(21) Anmeldenummer: 17160718.7
(22) Anmeldetag: 14.03.2017
(51) Int. Cl.: F24H 1/43

(54) **WENDELFÖRMIGER HEIZUNGSWÄRMETAUSCHER**

(30) Priorität: 14.03.2016 DE 102016204130; 16.08.2016 DE 102016215210
(71) Anmelder: Vaillant GmbH, 42859 Remscheid (DE)
(72) Erfinder: Kupka, Thomas, 51467 Bergisch Gladbach (DE); Hertgers, Christiaan, 7218 MD Almen (NL)
(74) Vertreter: Hocker, Thomas

(57) **Zusammenfassung**

Bei einem Heizungswärmetauscher (1) mit einem Gehäuse (8) mit zwei Stirnwänden (15) und einen zwischen den Stirnwänden (15, 16) zentral angeordneten Primärwärmeaustauscher (2), der über mindestens zwei koaxial nebeneinander angeordnete Wärmetauscherwendeln (3) verfügt, schließen die beiden äußeren Wärmetauscherwendeln (3) mit den jeweiligen Stirnwänden (15, 16) weitestgehend bündig ab. Radial um die Wärmetauscherwendeln (3) bis zum Gehäuse (8) ist ein Ringspalt (16) vorhanden. In der ersten Stirnwand (15) ist eine Aufnahme für einen Brenner (9) vorhanden und die zweite Stirnwand (16) verfügt über einen Abgasaustritt (10). Zwischen zwei Wärmetauscherwendeln (3) ist eine Trennplatte (11) angeordnet. Diese Trennwand (11) ist als Hohlkörper ausgeführt und mit den Wärmetauscherwendeln (3) fluidseitig seriell und / oder parallel verbunden.

## Beschreibung

Die Erfindung bezieht sich auf einen Heizungswärmetauscher.

Bei derartigen Heizungswärmetauschern, die beispielsweise aus EP 678186 B1 und EP 1561075 B1 bekannt sind, werden mehrere gleichartige Wärmetauscherwendeln koaxial hintereinander angeordnet. Jede Wärmetauscherwendel verfügt über einen Eingang und einen Ausgang. Die Wärmetauscherwendeln können teilweise parallel miteinander verbunden sein, so dass jeweils die Ein- und Ausgänge benachbarter Wärmetauscherwendeln miteinander in Vorlauf- und Rücklaufsammlern verbunden sind. Die Wendeln können auch seriell miteinander verbunden sein, so dass der Ausgang einer Wärmetauscherwendel mit dem Eingang einer benachbarten Wärmetauscherwendel verbunden ist. Ferner können mehrere Blöcke aus parallel verbundenen Wärmetauscherwendeln seriell miteinander verbunden sein, so dass der Vorlaufsammler eines Blocks aus parallel verbundenen Wärmetauscherwendeln mit dem Rücklaufsammler eines daneben liegenden Block aus parallel verbundenen Wärmetauscherwendeln verbunden ist. Um die Wärmetauscherwendeln herum ist ein abgassammelndes Gehäuse angebracht. Im Inneren der Wärmetauscherwendeln ist auf einer Seite auf einer Teillänge ein Brenner zentrisch angebracht. Eine Trennwand trennt das Innere der Wendeln in zwei Kammern. Beim Betrieb des Brenners strömen die heißen Abgase des Brenners auf der einen Seite der Trennwand von innen durch einen Teil der Wärmetauscherwendeln, um dann auf der anderen Seite der Trennwand von außen nach innen durch die Wärmetauscherwendeln zu strömen. Die Abgase werden nach dem Wärmeaustausch gesammelt und dann über eine Abgasleitung abgeführt.

Die Trennwand wird hierbei je nach Betriebszustand sehr heiß und erwärmt einerseits bereits abgekühltes Abgas auf der dem Brenner abgewandten Seite. Andererseits gibt die Trennwand Strahlungswärme über die Abgasabführung ab.

Aufgabe der Erfindung ist ein höherer thermischer Wirkungsgrad des Wärmetauschers.

Diese Aufgabe wird erfindungsgemäß dadurch gelöst, dass die Trennwand wassergekühlt und fluidführend thermisch vorteilhaft in das System eingebunden wird.

Vorteilhafte Ausgestaltungen ergeben sich aus den Merkmalen der abhängigen Ansprüche.

Die Erfindung wird anhand der Figuren näher erläutert. Hierbei zeigen
Figur 1 einen erfindungsgemäßen Heizungswärmetauscher im Schnitt,
Figur 2 den erfindungsgemäßen Heizungswärmetauscher im Schnitt senkrecht zum ersten Schnitt,
Figur 3 die wassergekühlte Trennplatte des erfindungsgemäßen Heizungswärmetauschers.

Figur 1 zeigt einen Heizungswärmetauscher 1 mit einem Gehäuse 8 und einen darin zentral angeordneten metallischen Primärwärmeaustauscher 2, der über vier koaxial angeordnete Wärmetauscherwendeln 3 verfügt. Das Gehäuse 8 ist näherungsweise zylindrisch, so dass die beiden äußeren der nebeneinander angeordneten Wärmetauscherwendeln 3 mit den jeweiligen Stirnwänden 15, 16 bündig abschließen. Radial um die Wärmetauscherwendeln 3 befindet sich bis zum Gehäuse 8 ein Ringspalt 17. Die einzelnen Wärmetauscherwendeln 3 sind aus EP 678186 B1 bekannt. Im Heizungswärmetauscher 1 ist koaxial zu den Wärmetauscherwendeln 3 ein brenngasbetriebener Brenner 9 angeordnet. Der Brenner 9 ist an der ersten Stirnwand 15 des Gehäuses 8 senkrecht zur Mittelachse der Wärmetauscherwendeln 3 angeordnet. An der zweiten Stirnwand 15 des Gehäuses 8 befindet sich ein Abgasaustritt 10. Jede Wärmetauscherwendel 3 verfügt über einen Eingang 4 sowie einen Ausgang 5. Jeweils zwei Wärmetauscherwendel 3 sind strömungstechnisch miteinander verbunden, so dass ihre Eingänge 4 aus einem gemeinsamen Rücklaufsammler 6 gespeist werden und die Ausgänge 5 in einen gemeinsamen Vorlaufsammler 7 münden. Die Rücklaufleitung 12 eines nicht weiter dargestellten Heizungskreislaufs ist mit dem Rücklaufsammler 6 der beiden Wärmetauscherwendeln 3 auf der Seite des Abgasaustritts 10 verbunden. Der Vorlaufsammler 7 der beiden Wärmetauscherwendeln 3 auf der Seite des Abgasaustritts 10 ist mit dem Rücklaufsammler 6 der beiden Wärmetauscherwendeln 3 auf der Seite des Brenners 9 verbunden. Der Vorlaufsammler 7 der beiden Wärmetauscherwendeln 3 auf der Seite des Brenners 9 ist mit der Vorlaufleitung 13 des nicht weiter dargestellten Heizungskreislaufs verbunden. Zwischen dem Brenner 9 und dem Abgasaustritt 10 ist zwischen zwei Wärmetauscherwendeln 3 eine Trennplatte 11 angeordnet, welche das Innere der Wärmetauscherwendeln 3 in zwei Teilräume trennt. Die Trennplatte 11 besteht aus zwei gegenüberliegende Platten, welche einen Wasserkanal bilden. Die Trennplatte 11 ist sowohl mit dem Vorlaufsammler 7 als auch Rücklaufsammler 6 auf der Seite des Abgasaustritts 10 verbunden. Figur 2 zeigt diese Verbindung. Parallel zur Trennplatte 11 mündet die Wärmetauscherwendel 3 auf der Seite des Abgasaustritts 10 in den selben Vorlauf- 7 und Rücklaufsammler 6.

In Figur 3 ist der Strömungsverlauf in der wassergekühlten Trennplatte 11 vom Eingang 4 zum Ausgang 5 dargestellt. Eine sogenannte ying-yang-Wasserführung 14 sorgt für eine mehrfache Umlenkung, um Totwassergebiete zu vermeiden und eine Durchströmung der gesamten Fläche zu ermöglichen. Alternativ ist eine mäanderförmige Strömungsführung hierzu geeignet.

Beim Betrieb des Brenners 9 strömen dessen heiße Abgase zunächst auf der dem Abgasaustritt 10 abgewandten Seite der Trennplatte 11 durch die Wärmetauscherwendeln 3 nach außen und geben thermische Energie an die Wärmetauscherwendeln 3 ab. Ein Teil der Energie wird auch über Strahlung und Konvektion an die Trennplatte 11 abgegeben. Die Abgase werden dann auf der dem Brenner 9 abgewandten Seite der Wärmetauscherwendeln 3 zu den Wärmetauscherwendeln 3 neben dem Abgasaustritt 10 gelenkt und strömen durch die dortigen Wärmetauscherwendeln 3 nach innen und geben hierbei thermische Energie an die Wärmetauscherwendeln 3 ab. Ferner wird auch hier thermische Energie auf die wassergekühlte Trennplatte 11 übertragen. Letztendlich strömen die abgekühlten Abgase durch den Abgasaustritt 10, von wo sie in die Umgebung geleitet werden.

Um die Abgase des Brenners 9 möglichst weit abzukühlen, ist es sinnvoll, wenn der Rücklauf des Heizungskreislaufs mit der Wärmetauscherwendel 3 auf der Seite des Abgasaustritts 10 sowie der Trennplatte 11 verbunden ist und die Wärmetauscherwendeln 3 auf der Seite des Brenners 9 mit dem Vorlauf des Heizungskreislaufs.

Die Trennplatte 11 hat in der Regel den gleichen Umfang wie die Wärmetauscherwendeln 3. Sie kann jedoch auch kleiner sein und lediglich derart in die Wärmetauscherwendeln 3 von innen hineinragen, dass ein direkter Abgasstrom vom Brenner 9 zum Abgasaustritt 10 ohne Durchströmung der Wärmetauscherwendeln 3 verhindert wird.

Die Trennplatte 11 kann optional auf der Außenseite über eine Kontur oder Rippen verfügen, um die Wärmetauscherfläche zu vergrößern.

Je nach Leistung des Brenners 9 variiert die Anzahl der Wärmetauscherwendeln 3; je größer die Leistung ist, desto mehr Wärmetauscherfläche wird zur Übertragung der thermischen Leistung benötigt.

### Bezugszeichenliste

1 Heizungswärmetauscher
2 Primärwärmeaustauscher
3 Wärmetauscherwendel
4 Eingang
5 Ausgang
6 Rücklaufsammler
7 Vorlaufsammler
8 Gehäuse
9 Brenner
10 Abgasaustritt
11 Trennplatte
12 Rücklaufleitung
13 Vorlaufleitung
14 ying-yang-Wasserführung
15 erste Stirnwand
16 zweite Stirnwand
17 Ringspalt

## Patentansprüche

1. Heizungswärmetauscher (1) mit einem Gehäuse (8) mit zwei Stirnwänden (15) und einen zwischen den Stirnwänden (15, 16) zentral angeordneten Primärwärmeaustauscher (2), der über mindestens zwei koaxial nebeneinander angeordnete Wärmetauscherwendeln (3) verfügt, wobei die beiden äußeren Wärmetauscherwendeln (3) mit den jeweiligen Stirnwänden (15, 16) weitestgehend bündig abschließen und radial um die Wärmetauscherwendeln (3) bis zum Gehäuse (8) ein Ringspalt (16) vorhanden ist, in der ersten Stirnwand (15) eine Aufnahme für einen Brenner (9) vorhanden ist und die zweite Stirnwand (16) über einen Abgasaustritt (10) verfügt, sowie weiterhin zwischen zwei Wärmetauscherwendeln (3) eine Trennplatte (11) angeordnet ist, **dadurch gekennzeichnet, dass** die Trennwand (11) als Hohlkörper ausgeführt ist und mit den Wärmetauscherwendeln (3) fluidseitig seriell und / oder parallel verbunden ist.

2. Heizungswärmetauscher (1) nach Anspruch 1, **dadurch gekennzeichnet, dass** jede Wärmetauscherwendel (3) über einen Eingang (4) sowie einen Ausgang (5) verfügt.

3. Heizungswärmetauscher (1) nach Anspruch 2, **dadurch gekennzeichnet, dass** die Eingänge (4) mindestens zweier Wärmetauscherwendeln (3) in einen gemeinsamen Rücklaufsammler (6) und / oder die Ausgänge (5) mindestens zweier Wärmetauscherwendeln (3) in einen gemeinsamen Vorlaufsammler (7) münden.

4. Heizungswärmetauscher (1) nach Anspruch 2 oder 3, **dadurch gekennzeichnet, dass** die Eingänge (4) mindestens einer Wärmetauscherwendel (3) sowie der Trennplatte (11) in einen gemeinsamen Rücklaufsammler (6) und / oder die Ausgänge (5) mindestens einer Wärmetauscherwendel (3) sowie der Trennplatte (11) in einen gemeinsamen Vorlaufsammler (7) münden.

5. Heizungswärmetauscher (1) nach einem der Ansprüche 2 bis 4, **dadurch gekennzeichnet, dass** der Ausgang (5) mindestens einer Wärmetauscherwendel (3) und / oder der Trennwand (11) mit dem Eingang (4) einer anderen Wärmetauscherwendel (3) verbunden ist.

6. Heizungswärmetauscher (1) nach einem der Ansprüche 1 bis 5, **dadurch gekennzeichnet, dass** die Trennplatte (11) auf der Außenseite über eine Kontur und / oder Rippen verfügt.

7. Heizungswärmetauscher (1) nach einem der Ansprüche 1 bis 6, **dadurch gekennzeichnet, dass** die Trennplatte (11) im Inneren über eine mehrfache Umlenkung, vorzugsweise in Form einer ying-yang-Wasserführung 14 verfügt.
